# FASCICULE DE BREVET EUROPEEN

(11) **EP 2 654 908 B1**
(45) Date de publication et mention de la délivrance du brevet: **03.08.2016**
(21) Numéro de dépôt: 11794812.5
(22) Date de dépôt: 10.11.2011
(51) Int. Cl.: A63B 35/12, B63B 35/79

(54) **BODYBOARD A MOTEUR THERMIQUE APTE A EVOLUER DANS LES VAGUES**
BODYBOARD MIT VERBRENNUNGSMOTOR UND GEEIGNET FÜR DIE VERWENDUNG IN DEN WELLEN
BODYBOARD WITH THERMAL ENGINE SUITABLE FOR USE BETWEEN WAVES

(30) Priorité: 20.12.2010 FR 1004972
(43) Date de publication de la demande: 30.10.2013
(73) Titulaire: Vaudore, Marc, 92800 Puteaux (FR)
(72) Inventeur: Vaudore, Marc, 92800 Puteaux (FR)
(74) Mandataire: Santarelli
(86) Numéro de dépôt international: PCT/FR2011/052620
(87) Numéro de publication internationale: WO 2012/085368

(56) Documents cités:
- EP-A1- 1 977 968
- DE-A1- 2 052 402
- DE-U1-202009 000 167
- FR-A1- 2 617 793
- GB-A- 2 270 282
- US-A1- 2009 293 850

## Description

La présente invention est un bodyboard à moteur thermique, apte à évoluer au planing et dans les vagues.

Sa fonction et ses caractéristiques visent à tracter l'usager dans l'eau, au-delà de la vitesse de déjaugeage du bodyboard, donc au planing, et à naviguer à une vitesse située autour de 15 km/h en position de bodydrag. Ainsi l'usager peut évoluer dans les vagues, les rattraper et les dépasser ensuite, en surf ventral, en veillant si possible à ce qu'elles ne cassent pas sur l'engin.

### ART ANTERIEUR :

Les solutions d'engins nautiques légers et motorisés, et qui ne rentrent pas sous la dénomination d'embarcation (pas de flottabilité suffisante pour embarquer une personne debout, assise ou allongée) sont peu nombreuses.

**HONDA** (JP 2007203866) diffuse un scooter sous-marin à moteur thermique qui, en navigation, est donc complètement immergé sous l'eau excepté son tuba : il s'agit de la version à motorisation thermique des scooters sous-marins électriques. Ce concept reste éloigné et incompatible avec les impératifs nécessaires à la présente invention, et qui sont :
- l'existence en propre d'une coque nautique qui doit rester émergée en navigation,
- un démarreur électrique, par opposition à un lanceur manuel, pour la rapidité et pour la gamme de moteur nécessaire
- un système anti-retour d'eau dans le moteur par l'échappement, lorsque celui-ci est coupé
- et d'autres équipements nécessaires au programme visé de planing et vagues, qui sont décrits ci-après.

**CAYAGO** (www.cayago.com) est une autre référence aux sensations plus comparables, en version **électrique :** la société propose un propulseur nautique individuel électrique, performant en surface avec une vitesse de 15 à 20 km/h pour 5 à 6 CV, et pouvant en outre descendre à 50 m de profondeur, et donc abandonnant la forme plate pour une forme d'obus apte à la plongée de l'engin. Toutefois, compte tenu des batteries électriques nécessaires à un programme de plongée et aux belles performances délivrées, le produit affiche un poids de 60 kg, pour une autonomie restant limitée à une heure d'utilisation, outre un coût assez dissuasif de par ces technologies.

Le brevet anglais N° GB2270282i présente de façon générale un bodyboard à moteur thermique. Cependant, quatre points importants pour la viabilité de l'engin, pour son intérêt et son extension à un programme d'utilisation en vitesse et en vagues, n'ont pas été identifiés ni solutionnés à ce jour:
- puisque le moteur thermique tout comme l'échappement des gaz sont situés sous la ligne de flottaison, dès lors que l'appareil prévoit de pouvoir s'arrêter et rester à l'arrêt dans une eau éventuellement agitée, on fait face à un problème de remontée certaine de l'eau dans le moteur par l'échappement, ceci-même dès le refroidissement et la rétractation des gaz brûlés présents dans l'échappement, L'échappement étant très court, c'est-à-dire de seulement quelques centimètres, avec des gaz d'autant plus brûlants, qui peuvent véhiculer l'huile du moteur 2 temps (mélange à 2 à 3%), l'engin doit disposer d'un système contrant ou bloquant l'arrivée de l'eau dans le moteur, peu sensible dans le temps à la température élevée et à l'huile, et sans entretien.
- pour viser un programme de vitesse au planning et de vagues, un engin de cette nature, qui est ralenti par les turbulences importantes du corps de l'utilisateur dans l'eau, nécessite une poussée mécanique disponible à partir d'une puissance de moteur de l'ordre de 5 CV ou plus. Une telle puissance moteur n'est pas raisonnablement démarrable par quiconque avec un lanceur manuel, a fortiori en mer sans appui ferme sur le sol. La débauche d'énergie humaine mettrait en cause la sécurité de l'utilisateur : crampes, fatigue rapide, grosse vague approchant ... avec de plus une probabilité très faible de pouvoir démarrer au premier essai. L'invention visant ici un programme de vitesse et de vagues exige donc que l'invention soit obligatoirement pourvue d'un démarrage automatique (démarreur à moteur électrique)
- pour accéder à un programme de navigation dans les vagues avec les risques inhérents de chavirage et de vague cassant sur l'engin, celui-ci doit disposer d'un dispositif d'obturation automatique de la prise d'air par le tuba sur déclenchement manuel ou d'un capteur
- enfin pour garder le moteur démarré au ralenti, sans souhaiter un quelconque déplacement, un dispositif d'embrayage peut être utile.

Il n'y a donc pas actuellement d'invention qui apporte ces solutions aux besoins et aux points clés précédemment exposés.

L'activité classique de bodyboard est reconnue et figure parmi les sports dotés de circuits mondiaux de compétition. Le bodyboard motorisé est une activité et une invention qui n'existent pas encore :
- elle invente un nouveau loisir nautique motorisé et ultra-léger
- elle pourrait un jour faire figure de sport motorisé avec son circuit de compétitions, à l'instar du succès atteint par le jet-ski
- elle pourrait servir à équiper la surveillance des plages dangereuses à la baignade
- elle peut servir à remorquer sans permis bateau des surfers ou des kitesurfers
- elle permet en outre une forme de randonnée rapide et ludique, en mer, lac ou rivière..

L'invention technique qu'elle nécessite est également toute particulière dans l'agencement des parties constituantes et dans les dispositifs qu'elle embarque.

### L'INVENTION:

L'invention concerne un bodyboard à moteur thermique selon la revendication 1.

L'usager est donc à plat ventre dans l'eau, agrippé à l'engin par des prises de mains, qui peuvent être des poignées ou autres situées sur le dessus de la partie supérieure du bodyboard, dite la coque. Une partie de la coque reste émergée à l'arrêt comme en navigation. La forme et la matière de la coque peuvent varier (bodyboard, petit surf ventral comme exemples non limitatifs) : toute coque nautique qui confère une flottabilité à l'usager, et qui reste toutefois insuffisante pour un usager de 80 kg pour lui permettre une position de navigation debout, et insuffisante également pour que l'engin flotte avec un usager hors d'eau de 80 kg allongé sur l'engin. Ainsi, au titre des législations les plus courantes, l'engin n'est pas une embarcation, mais un propulseur. L'engin fait moins de 2 mètres.de longueur.

L'usager repose ses avant-bras et éventuellement une partie de son buste sur la coque, les jambes traînant dans l'eau derrière l'engin, car il se dirige en tirant sur l'un ou l'autre de ses bras pour orienter sa navigation, ses jambes faisant office de gouvernail. L'usager accélère et ralentit au moyen d'une commande d'accélération.

Pour des raisons d'optimisation acoustique, de stabilité et de refroidissement, tout ou partie du moteur se trouve être sous la ligne de flottaison de l'engin.

Sous la coque ou intégré à la coque, selon l'épaisseur de celle-ci lors de réalisation, se situe donc la partie propulsive de l'engin. Ce bloc de propulsions peut trouver intérêt à être situé distant de quelques centimètres (au moins 2 cm) sous la carène planante de la coque, pour ne pas altérer les écoulements d'eau sur lesquels s'appuie et ricoche la carène de la coque en phase de navigation. Dans ce cas, le bloc de propulsion peut être relié au bodyboard par des pièces de liaison rigides et profilées, ou entretoises.

Dû à sa vocation, il faut aussi que l'engin soit redémarré rapidement entre deux vagues, et dans l'eau, là où l'utilisateur n'a pas forcément pied, donc électriquement. Un démarreur électrique permet de plus d'accéder à la gamme de puissances de moteurs de 5 à 7 CV ici nécessaires à l'engin pour la vitesse visée.

L'engin doit également embarquer un système pour compenser les infiltrations d'eau possibles par la prise d'air vers le carburateur du moteur, dans ce programme de vagues où les projections d'eau peuvent souvent survenir, et côté échappements, compte tenu des mouvements turbulents. Lorsque le régime moteur est au ralenti, pour que l'engin s'immobilise en restant en marche, il peut être muni d'un embrayage entre l'hélice à l'arbre moteur, de type centrifuge ou autre. Pour des raisons de nuisances sonores et olfactives, le conduit d'échappement des gaz du moteur débouche sous la ligne de flottaison de l'engin lorsqu'il est mis dans l'eau. De plus, l'usager doit pouvoir laisser l'engin éteint de longs moments dans l'eau, puis le reprendre à cet endroit et le redémarrer. L'engin doit donc embarquer un système pour empêcher toute remontée d'eau de mer nuisible vers le moteur, due à la rétractation des gaz brûlés (600-700°) lors du refroidissement, ainsi qu'à leurs exfiltrations. En effet, le circuit parcouru par le mélange air-essence d'un moteur 2 temps n'est pas très étanche, en sens inverse vers le tuba. La solution prévoit l'utilisation d'une micro-pompe à air, électrique, insufflant périodiquement de l'air dans l'échappement, et/ou une vanne basculée manuellement ou automatiquement.

Lors de l'éviction possible de l'usager hors d'atteinte de son engin, un dispositif peut être prévu pour la double sécurité de l'usager et de la machine :
- une détection de l'éviction de l'usager, par le relâchement d'une gâchette sur la poignée, d'un cordon de sécurité arraché, ou d'un autre capteur
- une obturation automatique de la prise d'air alimentant le moteur, par relâchement d'un clapet, avec un arrêt immédiat du moteur.

Enfin, pour des raisons de transport par avion, ou pour utiliser le bodyboard tout seul sans moteur de façon classique, on peut prévoir de pouvoir rapidement et facilement séparer la partie moteur de la partie bodyboard, au niveau des pièces de liaison du bloc de propulsion à la coque. L'engin vise un poids à vide ultra-léger autour de 10 kg, ce qui permet à l'engin d'être portable agréablement en sac à dos.

### REALISATION :

La réalisation présentée à titre d'exemple de mise en oeuvre est constituée de 2 parties : le bloc de propulsion et la coque.

Les 2 parties sont distantes de quelques centimètres et reliées par quelques pièces de liaison (8) ou entretoises.

Le schéma joint donne l'illustration d'un mode de réalisation à partir d'un bodyboard, mais ceci ne saurait être qu'un simple exemple de mise en oeuvre de forme du surf ventral. Il décrit le principe de montage de l'engin, sans son carénage ni ses poignées, et avec un réservoir non intégré.

**La partie en surface** comprend :
- une coque à carène planante (1) ici longue de 1,20 mètre, qui est globalement plate, mais qui peut présenter des artifices qui augmentent sa capacité au planing ou au cap : une coupe en léger V, tunnels, décrochements ... ou une forme légèrement spatulée à l'avant pour mieux passer les vagues
- la carène planante est en matière légère et assez rigide pour les qualités mécaniques recherchées. Cette carène n'est pas translucide et ne concède rien à toute autre finalité que celle décrite, elle ne permet pas l'usage de cet engin à des fins de visionner le décor sous-marin

- un tuba (2) amenant l'air de surface dans la cloche d'air étanche (9) isolant le carburateur de l'eau de mer. Un tuba large permet éventuellement le passage jusqu'au bloc de propulsion de la commande d'accélération (5), du tuyau d'essence et des fils d'alimentation électrique
- un clapet dans la prise d'air du moteur, en option, et qui est basculé en position obturée lorsque l'éviction de l'usager est détectée : par le relâchement d'une gâchette, d'un cordon de sécurité arraché, ou d'un autre capteur, le moteur est alors arrêté
- les inserts des entretoises (7) dans le bodyboard : en pinçant la mousse rigide du bodyboard par de larges rondelles de part et d'autre, ou des inserts noyés dans la résine, sur la base d'un petit surf ventral en matériau plus rigide
- un réservoir d'essence de 2 ou 3 litres (3), idéalement moulé dans la partie émergée. Le réservoir pourra être muni de chicanes pour estomper les mouvements d'essence dus à la navigation
- un pack de batteries (4) alimentant l'allumage électronique du moteur à essence (10), le démarreur (11) et la micro-pompe (15), et les systèmes électroniques ou électromécaniques d'asservissement du clapet et de la micro-pompe
- quelques fonctions de commandes associées près des poignées, notamment :
   o un coupe-circuit signalant l'éviction de l'usager
   o un bouton-poussoir de mise en marche du démarreur et d'arrêt o une gâchette d'accélérateur du moteur
   o il peut y avoir un système d'accrochage d'un harnais porté par l'usager, à l'arrière du bodyboard, ceci pour les vitesses élevées tirant trop longtemps sur les bras. Cette activité qui peut s'avérer très physique selon la cadence des changements de trajectoires et de rythmes enchaînés.

**Le bloc de propulsion** comprend :
- un bâti d'assemblage (17) des différents éléments et du carénage
- un démarreur électrique débrayable (11)
- un moteur thermique léger et performant (10)
- un conduit d'échappement (13) avec inclinaison vers le bas de sa sortie (siphon d'air) et évacuant les gaz brûlés au niveau du puissant flux d'eau sortant de l'hydrojet, en fines bulles réduisant ainsi le bruit généré et à plusieurs mètres derrière l'usager
- éventuellement, un embrayage pour faciliter initialement le travail du démarreur, et ultérieurement pouvoir laisser l'engin immobile en restant moteur allumé au régime de ralenti
- un système hydrojet (12) constitué d'une hélice logée dans une tuyère, comme un jet-ski,
- un système anti-retour d'eau de mer vers le moteur, dans le conduit d'échappement, faisant ici le choix d'une micro-pompe à air électrique (15), insufflant l'air dans l'échappement, et pouvant être fonctionnelle lorsque l'engin est en marche ou également à l'arrêt au mouillage
- un système de purge des infiltrations d'eau dans la prise d'air moteur, au niveau du tuba ou du bas de la cloche d'isolation du carburateur, pouvant être constitué de la même micro-pompe électrique, puisant ici l'air et parfois l'eau infiltrée pour rejeter le tout dans l'échappement.
- un carénage propre au bloc de propulsion (ici ôté sur la figure), fixé à lui, et qui n'englobe pas la planche, pour ne pas diminuer la surface de la carène offrant le planing, Il dispose d'ouvertures pour orienter les flux d'eau vers le carter du moteur à des fins de refroidissement, et vers le système hydrojet, à des fins de propulsion.
- un allumage électronique (16), de préférence, alimente la bougie du moteur
- le bâti (17) supporte l'assemblage des éléments mécaniques et transmet la poussée au bodyboard, par l'intermédiaire des 4 entretoises (8) de fixation. Le bâti est ici constitué de 2 longerons en profilés de carbone réunis par assemblage, de section 20x10 mm et longs de 50 cm.
- l'arbre d'hélice sera centré sur sa longueur par les roulements à billes et une butée de roulement, logés dans un pylône (14). La poussée axiale créée par la propulsion hydrojet est transmise au bâti par le pylône, lui-même solidement vissé au bâti. Ainsi le moteur à essence n'a pas à supporter de force axiale importante

Des précautions sont nécessaires pour faire marcher sous l'eau un moteur à essence qui n'est pas un candidat naturel à fonctionner dans cet élément. Voici les caractéristiques particulières à prévoir autour du système de propulsion pour rendre viable ce choix techniquement audacieux :
- l'étanchéité de sortie d'axe moteur est favorisée par le choix d'un moteur 2 temps, plutôt que 4 temps : dans le cas d'un moteur 2 temps, l'étanchéité est assurée nativement par des roulements à billes étanches, compte tenu des dépressions et surpressions du mélange gazeux air-essence-huile circulant dans le carter du vilebrequin, avant d'être injecté vers le cylindre. On peut éventuellement doubler cette étanchéité par un joint à lèvres graissé.
- le démarreur électrique sera idéalement dans le carter du moteur, sinon il devra être adapté aux contraintes du milieu sous-marin du fait d'existence de pièces mobiles.
- les pièces sont de préférence en matière composites pour rester peu sensibles aux problèmes de corrosion
- les surfaces des pièces métalliques peuvent être protégées par les techniques usuelles anticorrosion : anodisation, traitement de surface, anode sacrificielle en zinc ou magnésium, recouvrement de surface, coulage de résine ... La corrosion marine n'est toutefois pas aussi importante que dans les ports présentant une forte présence de masses métalliques : dans le cas présent d'utilisation visée, la mise à l'eau intermittente et un rinçage quotidien ajouté aux autres précautions ci-dessus suffisent à limiter conséquemment la corrosion

Les principaux postes de poids sont localisés dans les éléments suivants :
- le moteur thermique comptera 2 kg, pour 5 à 7 CV
- le démarreur électrique comptera malheureusement environ 1 kg
- la batterie comptera 0,5 à 1 kg
- l'adjonction d'un embrayage centrifuge compact et rendu étanche, similaire en taille à ce qui existe dans certains coupe-herbes rotatifs pour jardins, comptera 0,5 kg

Il est donc possible de réaliser l'invention pour un poids total à vide (hors carburant) de moins de 10 k g, bodyboard compris, comme le montage joint en schéma. Selon la vitesse de rotation du moteur retenu, et pour minimiser les phénomènes de cavitation dans le flux d'eau brassé, il faudra adopter une bonne combinaison des éléments influençant la charge et l'efficacité du moteur : le pas d'hélice et la surface d'hélice, l'adoption de cônes d'hélice anti-cavitation devant et derrière l'hélice, et au pire, une éventuelle boîte de réduction sur l'axe d'hélice.

L'usager met son propulseur à l'eau, enclenche l'interrupteur électrique général, agrippe l'engin et appuie sur le bouton-poussoir du démarreur électrique pour lancer le moteur thermique. Puis il régule sa vitesse par la commande manuelle d'accélération.

## Revendications

1. Bodyboard à moteur thermique, assurant la fonction de traîner dans l'eau la personne qui l'utilise, et comprenant :
- une coque assurant la flottaison, la dite coque
o étant un bodyboard (1) ou surf ventral, ou toute coque nautique,
o restant partiellement émergée en phase de navigation
o étant de taille réduite, de sorte qu'elle n'offre pas une flottabilité suffisante permettant à un usager adulte une position de navigation debout dessus et qu'elle ne flotte pas avec un usager adulte hors d'eau allongé dessus
o présentant une commande d'accélération (5)
o présentant des prises de main (18), situées du côté supérieur de la coque,
- et un bloc de propulsion
o situé sous la coque ou dans la coque
o contenant un moteur thermique (10) situé au moins en partie sous la ligne de flottaison du bodyboard à moteur thermique et alimenté en air par un tuba (2),
o contenant un démarreur électrique (11) un système hélice/tuyère (12), et un conduit d'échappement (13) apte à évacuer les gaz brûlés et débouchant sous la surface de l'eau
o le conduit d'échappement étant muni d'un système anti-retour d'eau, empêchant l'arrivée d'eau dans le moteur par le conduit d'échappement, lorsque le moteur est arrêté, **caractérisé en ce que** le système anti-retour d'eau comprenant une micro-pompe à air (15), électrique, qui s'oppose à ladite arrivée d'eau.

2. Bodyboard selon la revendication 1, **caractérisé en ce que** le système anti-retour d'eau comprend une vanne obturant l'échappement, manoeuvrée manuellement ou automatiquement.

3. Bodyboard selon l'une des revendications 1 à 2, comprenant :
o un capteur détectant l'éviction de l'usager : par le relâchement d'une gâchette, un cordon de sécurité arraché, ou autre
o un mécanisme d'obturation automatique du tuba, activé en cas d'éviction de l'usager.

4. Bodyboard selon l'une des revendications 1 à 3, muni d'un embrayage permettant l'immobilité de l'hélice sans arrêter le moteur.

5. Bodyboard selon la revendication 4, muni d'un embrayage centrifuge.

6. Bodyboard selon l'une des revendications 1 à 5, **caractérisé en ce que** :
o le bloc de propulsion est sous la coque séparé d'au moins de 2 centimètres de la face de la coque qui est au contact de l'eau
o et qu'il est rattaché à la coque par des pièces de liaison
o ces pièces de liaison étant éventuellement démontables pour permettre de séparer la coque du bloc de propulsion.

7. Bodyboard selon l'un des revendications 1 à 6, **caractérisé en ce que** :
o la coque a une carène planante
o la coque n'est pas translucide de sorte qu'elle ne permet pas à l'usager de visionner le décor sous-marin
o les prises de mains sont des poignées.

## Patentansprüche

1. Bodyboard mit Verbrennungsmotor, das die Funktion des Schleppens der dieses verwendenden Person im Wasser sicherstellt, umfassend:
- einen den Auftrieb sicherstellenden Rumpf, wobei der Rumpf
∘ ein Bodyboard (1) oder ein Surfbrett für Bauchlage oder jeglicher wassertaugliche Rumpf ist,
∘ während der Fortbewegungsphase teilweise aufgetaucht bleibt,
∘ in der Größe vermindert ist, so dass er keinen ausreichenden Auftrieb bietet, der einem erwachsenen Benutzer eine darauf stehende Fortbewegungsstellung ermöglichen würde, und dass er nicht mit einem außerhalb des Wassers darauf liegenden, erwachsenen Benutzer schwimmt,
∘ eine Beschleunigungssteuerung (5) aufweist,
∘ Handhalterungen (18) aufweist, die sich an der Oberseite des Rumpfs befinden,
- und einen Antriebsblock, der
∘ sich unter dem Rumpf oder in dem Rumpf befindet,
∘ einen Verbrennungsmotor (10) enthält, der zumindest teilweise unter der Wasserlinie des Bodyboards mit Verbrennungsmotor liegt und über ein Zuluftrohr (2) mit Luft versorgt wird,
∘ einen elektrischen Anlasser (11), ein System mit Schraube/Düse (12) und eine Auspuffleitung (13) enthält, die dazu geeignet ist, Verbrennungsgase abzuleiten und unter der Wasseroberfläche ausmündet,
∘ wobei die Auspuffleitung mit einem Wasserrücklaufsperrsystem versehen ist, das den Zulauf von Wasser in den Motor über die Auspuffleitung verhindert, wenn der Motor abgeschaltet ist, **dadurch gekennzeichnet, dass**
das Wasserrücklaufsperrsystem eine elektrische Mikroluftpumpe (15) aufweist, die dem Wasserzulauf entgegenwirkt.

2. Bodyboard nach Anspruch 1, **dadurch gekennzeichnet, dass** das Wasserrücklaufsperrsystem ein Ventil aufweist, welches die Auspuffleitung verschließt und manuell oder automatisch betätigt wird.

3. Bodyboard nach einem der Ansprüche 1 bis 2, umfassend:
∘ einen Sensor, der das Herunterfallen des Benutzers detektiert: durch Loslassen eines Bügels, Abreißen einer Sicherheitsleine, oder dergleichen,
∘ einen Schließmechanismus zum automatischen Verschließen des Zuluftrohrs, der im Falle eines Herunterfallens des Benutzers aktiviert wird.

4. Bodyboard nach einem der Ansprüche 1 bis 3, mit einer Kupplung, die den Stillstand der Schraube ohne Anhalten des Motors gestattet.

5. Bodyboard nach Anspruch 4, mit einer Fliehkraftkupplung.

6. Bodyboard nach einem der Ansprüche 1 bis 5, **dadurch gekennzeichnet, dass**
∘ der Antriebsblock unter dem Rumpf in einem Abstand von zumindest 2 cm von der Oberfläche des Rumpfs liegt, die mit dem Wasser in Kontakt steht, ∘ und dass er über Verbindungsteile an den Rumpf befestigt ist,
∘ wobei diese Verbindungsteile gegebenenfalls lösbar sind, um ein Trennen des Rumpfs vom Antriebsblock zu gestatten.

7. Bodyboard nach einem der Ansprüche 1 bis 6, **dadurch gekennzeichnet, dass**
∘ der Rumpf einen Schwimmkörper hat,
∘ der Rumpf nicht lichtdurchlässig ist, so dass er es dem Benutzer nicht gestattet, die Unterwasserwelt zu erblicken,
∘ die Handhalterungen Griffe sind.

## Claims

1. Bodyboard having a heat engine, performing the function of towing the user through the water, and comprising:
- a hull providing buoyancy, said hull
o being a bodyboard (1) or boogieboard, or any marine hull,
o remaining partially above the surface in the travelling phase
o having a small size, such that it does not provide sufficient buoyancy to allow an adult user a travelling position standing thereon and that it does not float with an adult user lying thereon being out of the water
o having an acceleration control (5)
o having hand-holds (18), situated on the upper side of the hull,
- and a propulsion unit
o situated underneath the hull or in the hull
o containing a heat engine (10) situated at least partially below the waterline of the bodyboard having a heat engine and supplied with air via a snorkel (2),
o containing an electric starter (11), a propeller/tube system (12), and an exhaust pipe (13) capable of discharging the combustion gases and having an outlet below the surface of the water
o the exhaust pipe being equipped with a water non-return system, preventing water reaching the engine via the exhaust pipe, when the engine is stopped,
**characterised in that** the water non-return system comprises an electric micro air pump (15), opposing said reaching of water.

2. Bodyboard according to claim 1, **characterized in that** the water non-return system comprises a valve closing the exhaust pipe, operated manually or automatically

3. Bodyboard according to one of claims 1 to 2, comprising:
o a sensor detecting that the user has been removed: by the release of a trigger, a safety lanyard being pulled away, or other
o a mechanism automatically closing the snorkel, activated in the event of the user falling off.

4. Bodyboard according to one of claims 1 to 3, equipped with a clutch allowing the propeller to be immobile without stopping the engine.

5. Bodyboard according to claim 4, equipped with a centrifugal clutch.

6. Bodyboard according to one of claims 1 to 5, **characterized in that**:
o the propulsion unit is underneath the hull separated by at least 2 centimetres from the face of the hull which is in contact with the water
o and that it is attached to the hull by connecting parts
o these connecting parts being optionally removable to allow the hull to be separated from the propulsion unit.

7. Bodyboard according to one of claims 1 to 6, **characterized in that**:
o the hull has a shape faired for planing
o the hull is not translucent, such that it does not enable the craft to be used to view the surroundings underwater
o the handholds are handles.
